# FASCICULE DE BREVET EUROPEEN

(11) **EP 0 415 314 B1**
(45) Date de publication et mention de la délivrance du brevet: **07.02.1996**
(21) Numéro de dépôt: 90116375.8
(22) Date de dépôt: 27.08.1990
(51) Int. Cl.: F01K 11/02, F28B 1/02

(54) **Condenseur en béton pour turbine à échappement axial et turbine munie d'un tel condenseur**
Kondensator aus Beton für eine Turbine mit axialem Austritt und Turbine mit einem solchen Kondensator
Condenser made of concrete for turbine with axial outlet and turbine with such a condenser

(30) Priorité: 28.08.1989 FR 8911301
(43) Date de publication de la demande: 06.03.1991
(73) Titulaire: GEC ALSTHOM SA, F-75116 Paris (FR)
(72) Inventeur: Gros, Jean-Pierre, F-93250 Villemomble (FR)
(74) Mandataire: Weinmiller, Jürgen

(56) Documents cités:
- EP-A- 0 206 135
- DE-C- 348 187
- FR-A- 1 432 337
- FR-A- 1 447 944
- GB-A- 1 015 052
- SU-A- 116 919

## Description

L'invention se réfère à un ensemble de turbine et condenseur selon le préambule de la revendication 1. Un tel ensemble est connu à partir du document SU-A-116 919.

Ce condenseur connu comporte des faisceaux de tubes qui sont situés en dessous de l'axe de la turbine et le palier est situé au-dessus du condenseur. Il s'ensuit que les dilatations du condenseur agissent sur l'arbre de la turbine.

Le condenseur tel que défini par la revendication 1 ci-jointe ne présente pas ces inconvénients.

La figure 1 représente en coupe une turbine à échappement axial avec son condenseur selon la revendication principale.

Les figures 2 et 3 représentent deux vues en perspective de la turbine et du condenseur selon la revendication principale.

La figure 4 représente la turbine de la figure 1 en vue de dos.

Les figures 5 et 6 représentent une variante de la turbine de la figure 1 en vue de côté et en vue de dos.

La turbine 1 comporte un échappement axial 2 faisant partie du stator 3.

Elle repose sur un radier en béton 4, par l'intermédiaire d'appuis ou d'appendices en béton 23, 28 et 33.

Le condenseur 5 comporte une enveloppe externe parallélépipédique 6 en béton située dans le prolongement de l'échappement 2.
La paroi inférieure 7 du condenseur est constituée par le radier 4. Elle est située en dessous de la partie inférieure de la turbine 1.

La paroi avant 8 correspondant à la manchette de raccordement turbine condenseur est en forme de pyramide tronquée. La partie côté turbine est munie d'une bride circulaire 9 sur laquelle vient se fixer la bride 10 de la turbine située à l'arrière de l'échappement 2.

La paroi avant 8 rejoint les parois latérales 11 et la paroi inférieure 7 et supérieure 12 du condenseur.

Les parois latérales 11 sont munies d'ouvertures 13 à travers lesquelles passent les faisceaux de tubes 14 parcourus par l'eau de refroidissement. Des canalisations 15 servent à amener et à évacuer cette eau de refroidissement.

La paroi arrière 16 est munie de supports en béton 17 sur lesquels sont disposés les réchauffeurs 18.

A l'intérieur du condenseur le long des parois en béton est disposé un écran thermique 19.

La turbine représentée sur les figures 1 à 4 fait l'objet de la demande de brevet français n°8905701 au nom de la demanderesse qui est incluse dans cette demande.

Le rotor 20 de la turbine est supporté par deux paliers 21 et 22, l'un situé du côté de l'admission , l'autre dans l'échappement axial 2 de la turbine 1.

Le palier 21 est supporté par un appui en béton 23 solidaire du radier en béton 4. Il comporte une butée 37.

Le palier 22 comporte un coussinet 24 sur lequel sont fixés un étrier 25 et une garniture 26.

La garniture 26 est mise à la pression atmosphérique par une canalisation 27.

Selon l'invention, on a prévu une paroi verticale en béton 28 solidaire du radier 4 et comportant un berceau demi-circulaire 29 dans lequel vient se loger la partie inférieure de l'échappement 2.

Le palier 22 est supporté par quatre tirants 30 rayonnant et situés dans un plan vertical perpendiculaire à l'axe du rotor.
Deux tirants sont horizontaux et les deux autres sont dirigés vers le bas et écartés d'un angle de 60° avec les tirants voisins.

Les tirants 30 sont ancrés à leurs extrémités dans l'épaisseur de la paroi 28 autour du berceau.

Les tirants 30 sont munis de soufflets d'étanchéité 31 au niveau de leur traversée de la paroi de l'échappement 2.

L'échappement 2 est muni de deux pattes latérales 32 qui reposent sur deux appuis en béton 33 solidaires du radier 4.

Le dispositif de centrage de l'échappement 1 comporte une clavette 34 montée sur un appui en béton 35 solidaire du radier 4, ladite clavette 34 étant emprisonnée dans une glissière 36 parallèle à l'axe de la turbine et solidaire de l'échappement 2.

Les appuis 23,33,35 et la paroi 28 sont de préférence en béton et sont directement intégrés au radier et constituent avec le radier 4 un massif.

La transmission des efforts du palier ne passent plus par l'échappement puisque les tirants 30 sont fixés à la paroi en béton 28; le système selon l'invention est particulièrement simple et peut encaisser les grands balourds accidentels.

La liaison turbine condenseur se fait par l'intermédiaire des brides 9 et 10. L'effet de fond est repris par l'échappement 2 de la turbine 1 et l'enveloppe extérieure 6 du condenseur. Le point de départ des dilatations axiales du stator 3 de la turbine 1 est le plan de la bride 9.

Le stator 2 peut entraîner la butée 37 dans le palier 21 pour minimiser les dilatations différentielles rotor 20 stator 2.

On a ainsi obtenu un ensemble monolithique en béton du radier 4 de la turbine, de l'enveloppe extérieure 6 du condenseur 5 et du supportage 17 des réchauffeurs 18.

La liaison entre turbine 1 et condenseur 5 est très simple (brides boulonnées) et il n'est plus nécessaire de prévoir des appuis et des moyens de guidage du condenseur.

Les figures 5 et 6 concernent une variante de la turbine décrite plus en détail dans la demande de brevet français n°8905544 au nom de la demanderesse qui est incluse dans cette demande.

Les parties similaires à celles de la turbine décrite aux figures 1 à 4 portent les mêmes références.

Selon cette variante, la paroi verticale en béton 28'est le point de départ de la structure en béton du condenseur comme décrit précédemment. Elle est munie d'une ouverture circulaire 29' sur laquelle vient se fixer l'échappement 2 de la turbine 1.

Sur cette paroi 28' sont en outre ancrés quatre plots 38 uniformément répartis autour de l'ouverture 29'. A ces plots 38 sont fixés de façon amovible les extrémités de quatre tirants 30 supportant le palier 22 et son étrier 25.

## Revendications

1. Ensemble de turbine (1) et de condenseur (5) muni de faisceaux de tubes (14), ladite turbine (1) étant portée par un radier (4) et l'enveloppe extérieure (6) dudit condenseur (5) en béton formant un ensemble monolithique avec le radier (4), caractérisé en ce que le condenseur (5) est bridé à la turbine dans le prolongement de l'axe de rotation de la turbine (1) et en ce qu'un palier (22) supportant l'échappement axial (2) de la turbine est situé à côté du condenseur.

2. Ensemble de turbine et de condenseur selon la revendication 1 caractérisé en ce que la paroi avant (8) du condenseur (1) est en forme de pyramide tronquée dont la partie centrale constituant l'entrée du condenseur est munie d'une bride (9) sur laquelle vient se fixer la bride (10) de sortie de l'échappement (2) et dont la périphérie vient rejoindre les parois inférieure (7) et supérieure (12), deux parois latérales (11) étant munie d'ouvertures (13) à travers lesquelles passent des faisceaux de tubes (14) parcourus par de l'eau de refroidissement.

3. Ensemble de Turbine et de condenseur selon l'une des revendications 1 ou 2, caractérisée en ce que l'échappement (2) comporte à l'intérieur un palier (22) supportant le rotor (20), ledit palier (22) étant supporté par des tirants (30) rayonnant à partir du palier (22) qui traversent l'échappement (2), et sont fixés à leur extrémité dans une paroi verticale (28) solidaire du radier (4), ladite paroi (28) étant munie d'un berceau (29) dans lequel vient-se loger la partie inférieure de l'échappement (2), ledit échappement (2) étant muni de pattes (32) posées sur des appuis (33) en béton solidaires du radier (4).

4. Ensemble de Turbine avec condenseur selon l'une des revendications 1 ou 2, caractérisée en ce que l'échappement (2) comporte à l'intérieur un palier (22) supportant le rotor (20), ledit palier (22) étant supporté par des tirants (30) rayonnant à partir du palier (22) qui traversent l'échappement (2) et sont flasqués à leur extrémité sur la paroi verticale (28') solidaire du radier (4) et du condenseur (5), ladite paroi (28') étant munie d'une ouverture (29') à travers laquelle passe la vapeur de l'échappement (2), ledit échappement (2) étant muni de pattes (32) posées sur des appuis (33) en béton solidaires du radier (4).

5. Ensemble de Turbine avec condenseur selon l'une des revendications 3 ou 4, caractérisé en ce que l'échappement (2) est centré transversalement par un dispositif à clavette (34,36).

6. Ensemble de Turbine avec condenseur selon l'une des revendications 3 à 5 caractérisé en ce que la paroi arrière (16) du condenseur (5) est munie de supports (17) horizontaux en béton supportant les réchauffeurs (18).

## Patentansprüche

1. Aus einer Turbine (1) und einem mit Rohrbündeln (14) versehenen Kondensator (5) bestehende Einheit, wobei die Turbine (1) auf einem Bett (4) ruht und die äußere Betonhülle (6) des Kondensators (5) eine monolithische Einheit mit dem Bett (4) bildet, dadurch gekennzeichnet, daß der Kondensator (5) an der Turbine in der Verlängerung der Drehachse der Turbine (1) angeflanscht ist und daß ein Lager (22), das den axialen Auslaß (2) der Turbine trägt, auf der Seite des Kondensators angeordnet ist.

2. Aus einer Turbine und einem Kondensator bestehende Einheit nach Anspruch 1, dadurch gekennzeichnet, daß die vordere Wand (8) des Kondensators (1) pyramidenstumpfförmig ist und einen zentralen Bereich aufweist, der den Eingang des Kondensators bildet und einen Flansch (9) besitzt, an dem der Ausgangsflansch (10) des Auslasses (2) befestigt ist und dessen Peripherie in die untere und die obere Wand (7, 12) übergeht, wobei zwei seitliche Wände (11) Öffnungen (13) aufweisen, durch die von Kühlwasser durchflossene Rohrbündel (14) verlaufen.

3. Aus einer Turbine und einem Kondensator bestehende Einheit nach einem der Ansprüche 1 oder 2, dadurch gekennzeichnet, daß der Auslaß (2) innen ein den Rotor (20) tragendes Lager (22) besitzt, das von strahlenförmig vom Lager (22) ausgehenden Ankern (30) getragen wird, wobei diese Anker den Auslaß (2) durchqueren und mit ihrem Ende in einer mit dem Bett (4) fest verbundenen senkrechten Wand (28) befestigt sind, wobei diese Wand (28) ein Auflager (29) besitzt, in dem der untere Teil des Auslasses (2) ruht, wobei der Auslaß (2) Laschen (32) besitzt, die auf Betonstützen (33) ruhen, welche mit dem Bett (4) fest verbunden sind.

4. Aus einer Turbine und einem Kondensator bestehende Einheit nach einem der Ansprüche 1 oder 2, dadurch gekennzeichnet, daß der Auslaß (2) innen ein den Rotor (20) tragendes Lager (22) besitzt, das von strahlenförmig vom Lager (22) ausgehenden Ankern (30) getragen wird, wobei diese Anker den Auslaß (2) durchqueren und an ihrem Ende auf der mit dem Bett (4) und dem Kondensator (5) fest verbundenen senkrechten Wand (28') befestigt sind, wobei diese Wand (28') eine Öffnung (29') besitzt, durch die der Dampf des Auslasses (2) strömt und wobei der Auslaß (2) Laschen (32) besitzt, die auf Betonstützen (33) ruhen, welche mit dem Bett (4) fest verbunden sind.

5. Aus einer Turbine und einem Kondensator bestehende Einheit nach einem der Ansprüche 3 oder 4, dadurch gekennzeichnet, daß der Auslaß (2) in Querrichtung durch eine Keilvorrichtung (34, 36) zentriert ist.

6. Aus einer Turbine und einem Kondensator bestehende Einheit nach einem der Ansprüche 3 bis 5, dadurch gekennzeichnet, daß die Rückwand (16) des Kondensators (5) waagrechte Tragorgane (17) aus Beton aufweist, auf denen die Vorwärmer (18) ruhen.

## Claims

1. System including a turbine (1) and a condenser (5) comprising bundles of tubes (14), said turbine (1) being supported by a foundation (4) and the concrete external envelope (6) of said condenser (5) forming a monolithic assembly with the foundation (4), characterised in that the condenser (5) is flanged to the turbine in alignment with the rotation axis of the turbine (1) and without a bearing (22) supporting the axial exhaust (2) of the turbine is beside the condenser.

2. Condenser and turbine system according to claim 1 characterised in that the front wall (8) of the condenser (1) is in the form of a truncated pyramid the central part of which constitutes the condenser inlet and is fitted with a flange (9) to which is fixed the outlet flange (10) of the exhaust (2) and the periphery of which merges with the lower and upper walls (7, 12), two lateral walls (11) being provided with openings (13) through which pass bundles of tubes (14) in which cooling water flows.

3. Condenser and turbine system according to claim 1 or claim 2 characterised in that the exhaust (2) comprises internally a bearing (22) supporting the rotor (20), said bearing (22) is supported by radial tie-rods (30) which pass through the exhaust (2) and are fixed at their end into a vertical wall (28) integral with the foundation (5), said wall (28) is provided with a cradle (29) in which the lower part of the exhaust (2) is accommodated, and said exhaust (2) is provided with lugs (32) resting on concrete supports (33) integral with the foundation (4).

4. Condenser and turbine system according to claim 1 or claim 2 characterised in that the exhaust (2) comprises internally a bearing (22) supporting the rotor (20), said bearing (22) is supported by radial tie-rods (30) which pass through the exhaust (2) and are flanged at their end to the vertical wall (28') integral with the foundation (4) and the condenser (5), said wall (28') is provided with an opening (29') through which the exhaust steam passes, and said exhaust (2) is provided with lugs (32) resting on concrete supports (33) integral with the foundation (4).

5. Turbine and condenser system according to claim 3 or claim 4 characterised in that the exhaust (3) is centred transversely by a key device (34, 36).

6. Turbine and condenser system according to any one of claims 3 to 5 characterised in that the rear wall (16) of the condenser (5) is provided with horizontal concrete supports (17) which support heaters (18).
